# FASCICULE DE BREVET EUROPEEN

(11) **EP 1 577 030 B1**
(45) Date de publication et mention de la délivrance du brevet: **25.07.2007**
(21) Numéro de dépôt: 05300190.5
(22) Date de dépôt: 17.03.2005
(51) Int. Cl.: B21D 51/52, E04C 2/08

(54) **Procédé de fabrication d'un panneau, notamment d'un panneau de signalisation**
Verfahren zur Herstellung eines Schildes, insbesondere eines Strassenschilders
Method of manufacturing a panel, namely a road sign

(30) Priorité: 17.03.2004 FR 0450531
(43) Date de publication de la demande: 21.09.2005
(73) Titulaire: Signature SA, 64122 Urrugne (FR)
(72) Inventeur: Sagardia, Bernard, 64310 Saint Pee sur Nivelle (FR); Cascales, Jacques, 64700 Hendaye (FR)
(74) Mandataire: Remy, Vincent Noel Paul

(56) Documents cités:
- EP-A- 0 916 429
- EP-A- 1 336 701
- PATENT ABSTRACTS OF JAPAN vol. 0100, no. 73 (M-463), 22 mars 1986 (1986-03-22) -& JP 60 216939 A (TOKUJI OOSHIO), 30 octobre 1985 (1985-10-30)
- PATENT ABSTRACTS OF JAPAN vol. 0124, no. 90 (M-779), 21 décembre 1988 (1988-12-21) & JP 63 212026 A (KAMAKURA SANGYO KK), 5 septembre 1988 (1988-09-05)

## Description

La présente invention a notamment pour objet un procédé de fabrication d'un panneau, notamment d'un panneau de signalisation et un tel panneau selon les préambules des revendications 1 et 14 respectivement (voir par exemple JP-A-60216939).

Les panneaux de signalisation comportent généralement chacun une surface d'affichage et une bordure autour de cette surface.

Pour des raisons de sécurité notamment, les coins de panneaux de signalisation doivent être arrondis.

Les procédés de fabrication de panneaux de signalisation actuellement mis en oeuvre présentent un certain nombre d'inconvénients, car ceux-ci comportent un nombre relativement élevé d'étapes et font appel à des machines spécifiques.

En outre, les procédés actuels peuvent nécessiter une main d'oeuvre relativement importante.

L'invention vise notamment à remédier aux inconvénients précités.

L'invention a ainsi pour objet un procédé de fabrication d'un panneau, notamment d'un panneau de signalisation, le procédé comportant les étapes suivantes :
- fournir une feuille en tôle présentant une partie principale définissant une surface d'affichage et comportant au moins un bord arrondi,
- réaliser par découpe sur la feuille en tôle au moins une partie de bordure adjacente à la partie principale,
- plier la ou les parties de bordure,
- former une bordure adjacente à la partie principale, le long du bord arrondi.

Grâce à l'invention, la fabrication de panneaux peut faire intervenir un nombre réduit d'opérations, pouvant nécessiter par exemple seulement des opérations de découpe et de pliage.

Le procédé de fabrication selon l'invention peut notamment être dépourvu d'étape d'emboutissage de la feuille en tôle.

De plus, les formes découpées dans la feuille en tôle peuvent être relativement simples.

Le procédé de fabrication selon l'invention peut en outre être mis en oeuvre sur une machine adaptée pour la fabrication de différents formats de panneaux et/ou avec des bords arrondis de formes et dimensions différentes.

Le procédé selon l'invention est défini dans la revendication 1.

Dans un exemple préféré de mise en oeuvre de l'invention, l'une des parties de bordure précitées s'étend uniquement le long d'un bord rectiligne de la partie principale.

Avantageusement, une première des parties de bordure précitées comporte, à son extrémité à laquelle se raccorde une deuxième des parties de bordure, un décrochement ayant notamment une profondeur sensiblement égale à l'épaisseur de la deuxième partie de bordure.

Dans un exemple de mise en oeuvre de l'invention, le bord arrondi de la surface d'affichage présente une forme en arc de cercle, et peut être réalisé par découpe de la feuille en tôle.

Le procédé peut comporter les étapes suivantes :
- réaliser sur l'une des parties de bordure, notamment par découpe de la feuille en tôle, une portion d'extrémité ayant un bord, notamment rectiligne, agencé pour épouser, à l'état plié, le bord arrondi de la partie principale,
- rabattre par pliage la portion d'extrémité le long du bord arrondi.

La portion d'extrémité présente de préférence une forme sensiblement rectangulaire, étant notamment reliée au reste de la feuille suivant un petit côté du rectangle.

Le procédé comporte avantageusement l'étape suivante :
- avant de rabattre la portion d'extrémité le long du bord arrondi, plier la partie de bordure correspondante.

Dans un autre exemple de mise en oeuvre de l'invention, le procédé comporte l'étape suivante :
- rapporter sur l'une des parties de bordure, après pliage de cette partie, l'insert agencé pour épouser le bord arrondi de la partie principale.

La feuille en tôle peut être réalisée en acier ou en alliage d'aluminium.

L'invention a encore pour objet un panneau comportant une partie principale définissant une surface d'affichage tel que défini dans la revendication 14.

La présente invention pourra être mieux comprise à la lecture de la description détaillée qui va suivre, d'exemples de mise en oeuvre de l'invention, et à l'examen du dessin annexé, sur lequel :
- les figures 1 à 3 représentent, schématiquement et partiellement, trois étapes d'un procédé de fabrication d'un panneau conforme à un exemple de mise en oeuvre de l'invention,
- les figures 4 à 6 représentent, schématiquement et partiellement, trois étapes d'un procédé de fabrication d'un panneau conforme à un autre exemple de mise en oeuvre de l'invention,
- la figure 7 est une vue schématique et partielle de l'extrémité d'une languette conforme à un exemple de mise en oeuvre de l'invention,
- les figures 8 à 10 représentent, schématiquement et partiellement, trois étapes d'un procédé de fabrication d'un panneau conforme à un autre exemple de mise en oeuvre de l'invention, et
- la figure 11 représente, schématiquement et partiellement, de manière isolée, un insert du panneau de la figure 10.

On va décrire ci-après un procédé de fabrication d'un panneau de signalisation conforme à l'invention.

On part d'une feuille en tôle 1 ayant des propriétés mécaniques permettant le pliage, étant réalisée par exemple en acier ou en alliage d'aluminium.

La feuille 1 subit préalablement des opérations de découpe de manière à former une partie principale destinée à défmir une surface d'affichage 2.

Cette surface d'affichage 2 présente, dans l'exemple considéré, une forme sensiblement rectangulaire avec quatre coins constitués chacun par un bord arrondi 3, en arc de cercle.

Chaque arc de cercle est défini par un secteur angulaire A de 90°, comme on peut le voir sur la figure 2.

En variante, la surface d'affichage 2 peut présenter une forme en flèche et comporter cinq bords arrondis, à savoir deux bords arrondis à 90°, deux bords arrondis à 142,5° et un bord arrondi à 75° par exemple.

En variante encore, la surface d'affichage 2 peut présenter une forme triangulaire, avec trois bords arrondis à 60°.

Le panneau peut encore présenter une surface d'affichage 2 ayant une forme octogonale avec huit bords arrondis à 135°.

Bien entendu, la surface d'affichage 2 peut présenter toute autre forme.

La feuille 2, après découpe, comporte en outre sur deux côtés opposés du rectangle, des premières parties de bordure 5 s'étendant parallèlement à un axe X.

Chaque partie 5 comporte une première région rectangulaire 5a adjacente à la surface d'affichage 2, et une deuxième région rectangulaire 5b se raccordant à la première région 5a et s'étendant parallèlement à cette première région 5a.

La deuxième région 5b présente une longueur, mesurée parallèlement à l'axe X, supérieure à celle de la région 5a de manière à définir deux extrémités 6 qui font saillie de part et d'autre de la région 5a lorsque la région 5b est pliée sous celle 5a.

Les régions 5a et 5b ont une même largeur mesurée dans une direction perpendiculaire à l'axe X.

La feuille 1 comporte en outre, adjacentes à deux autres côtés opposés de la surface d'affichage, des deuxièmes parties de bordure 8 s'étendant perpendiculairement à l'axe X.

Chaque partie de bordure 8 comporte, de part et d'autre d'une région centrale rectangulaire 9, deux portions d'extrémité ou languettes 10.

Chaque languette 10 présente une forme rectangulaire avec un bord 11 ayant une longueur sensiblement égale à la longueur de l'arc de cercle du bord arrondi 3.

La feuille 1 subit, après découpe, des opérations de pliage permettant de plier les parties de bordure 8 de manière à ce que celles-ci s'étendent sensiblement perpendiculairement à la partie principale, comme illustré sur la figure 2.

Chaque région 5b est rabattue sous celle 5a et la portion 5 est pliée de manière à former une portion de bordure.

Une fois les parties de bordure 5 et 8 pliées, les languettes 10 sont rabattues par pliage sur les extrémités 6 des parties de bordure 5, comme on peut le voir sur la figure 3.

La languette 10 peut être soudée sur l'extrémité 6 correspondante, par exemple.

On obtient un panneau de signalisation 15 avec quatre coins arrondis formés par les languettes 10, la bordure s'étendant sur toute la périphérie de la surface d'affichage 2 et étant sensiblement dépourvue de relief en saillie vers l'extérieur.

Toutes les opérations de découpe et de pliage peuvent être effectuées sur une seule machine adaptée.

Bien entendu, les parties de bordure 5 peuvent être réalisées sur les petits côtés du rectangle et non sur les grands côtés.

On a représenté en référence aux figures 4 à 6 un autre exemple de mise en oeuvre de l'invention.

Le procédé, dans l'exemple considéré, se différencie du procédé précédemment décrit par le fait que la partie de bordure 5' comporte une seule région au lieu de deux 5a et 5b décrites dans l'exemple précédent.

La languette 10' se distingue de la languette 10 précédemment décrite par le fait qu'un décrochement 16 est réalisé à son extrémité, ce décrochement ayant une profondeur sensiblement égale à l'épaisseur de la feuille en tôle.

Comme on peut le voir sur la figure 5, pour réaliser un coin arrondi du panneau, on plie la partie de bordure 8 avec la languette 10', puis on rabat cette languette 10' de manière à ce qu'elle épouse le bord arrondi 3 de la surface d'affichage 2.

La partie de bordure 5' est rabattue par pliage de manière à venir s'appliquer sur le décrochement 16 de la languette 10', comme illustré sur la figure 6.

L'une des parties de bordure peut comporter un pli écrasé 17, comme illustré sur la figure 7.

Dans les exemples qui viennent d'être décrits, le panneau de signalisation est réalisé d'un seul tenant à partir d'une feuille unique en tôle.

On ne sort pas du cadre de la présente invention lorsque le panneau de signalisation comporte un assemblage de pièces indépendantes.

On a représenté, en référence aux figures 8 à 11, un exemple de mise en oeuvre de l'invention dans lequel la feuille en tôle 19 comporte quatre parties de bordure 21 de forme rectangulaire et se raccordant chacune à un côté du rectangle de la surface d'affichage 20.

Les parties de bordure 21 sont pliées perpendiculairement à la surface d'affichage 20, comme illustré sur la figure 9.

Les parties 21 ménagent dans les coins du panneau des espaces 22.

Des inserts 23 sont fixés chacun sur deux parties 21 voisines, dans un espace 22, comme illustré sur la figure 10.

Chaque insert 23 peut être obtenu par formage d'une tôle ou par moulage d'un matériau métallique ou plastique, et comporte à chaque extrémité un décrochement 24, réalisé notamment par formage, comme illustré sur la figure 11.

Chaque insert 23 présente une forme sensiblement de bande arrondie, agencée pour épouser un bord arrondi de la surface d'affichage 20.

Chaque insert 23 est solidarisé aux parties 21 par soudure, collage, clinchage ou tout autre procédé d'assemblage.

## Revendications

1. Procédé de fabrication d'un panneau (15), notamment d'un panneau de signalisation, le procédé comportant les étapes suivantes :
- fournir une feuille en tôle (1 ; 19) présentant une partie principale définissant une surface d'affichage (2), et comportant au moins un bord arrondi (3),
- réaliser par découpe sur la feuille en tôle au moins une partie de bordure (5 ; 8; 5'; 21) adjacente à la partie principale,
- plier la ou les parties de bordure, **caractérisé par** les étapes suivantes :
- former une bordure (10; 10' ; 23) adjacente à la partie principale, le long du bord arrondi, à l'aide de deux parties de bordure séparées ou d'un insert (23), l'une au moins des deux parties de bordure ou l'insert (10 ; 10' ; 23) étant destinée à épouser le bord arrondi (3) de la partie principale (2), et
- assembler lesdites deux parties de bordure ou l'insert (5, 10 ; 5', 10'; 21, 23) et les solidariser, notamment par soudure.

2. Procédé selon la revendication 1, **caractérisé par le fait que** l'une des parties de bordure (5 ; 5'; 21) s'étend uniquement le long d'un bord rectiligne de la partie principale.

3. Procédé selon l'une des revendications 1 et 2, **caractérisé par le fait qu'**une première des parties de bordure (10'; 23) comporte, à son extrémité à laquelle se raccorde une deuxième des parties de bordure, un décrochement (16 ; 24) ayant notamment une profondeur sensiblement égale à l'épaisseur de la deuxième partie de bordure.

4. Procédé selon l'une quelconque des revendications précédentes, c**aractérisé par le fait que** le bord arrondi (3) présente une forme en arc de cercle.

5. Procédé selon l'une quelconque des revendications précédentes, **caractérisé par le fait que** le bord arrondi est réalisé par découpe de la feuille en tôle.

6. Procédé selon l'une quelconque des revendications précédentes, **caractérisé par le fait qu**'il comporte les étapes suivantes :
- réaliser sur l'une des parties de bordure (8), notamment par découpe de la feuille en tôle (2), une portion d'extrémité (10 ; 10') ayant un bord (11), notamment rectiligne, agencé pour épouser, à l'état plié, le bord arrondi (3) de la partie principale,
- rabattre par pliage la portion d'extrémité (10 ; 10') le long du bord arrondi (3).

7. Procédé selon la revendication 6, **caractérisé par le fait que** la portion d'extrémité (10 ; 10') présente une forme sensiblement rectangulaire, étant notamment reliée au reste de la feuille suivant un petit côté du rectangle.

8. Procédé selon l'une des revendications 6 et 7, **caractérisé par le fait qu**'il comporte l'étape suivante :
- avant de rabattre la portion d'extrémité (10 ; 10') le long du bord arrondi, plier la partie de bordure (8) correspondante.

9. Procédé selon l'une quelconque des revendications 1 à 5, **caractérisé par le fait qu**'il comporte l'étape suivante :
- rapporter sur l'une des parties de bordure (21), après pliage de cette partie (21), et insert (23) agencé pour épouser le bord arrondi (3) de la partie principale.

10. Procédé selon l'une quelconque des revendications précédentes, **caractérisé par le fait que** la feuille en tôle est réalisée en acier ou en alliage d'aluminium.

11. Procédé selon l'une quelconque des revendications précédentes, dans lequel on plie la ou les parties de bordure (8) de manière à ce que celles-ci s'étendent sensiblement perpendiculairement à la partie principale.

12. Procédé selon la revendication 1 ou 2, dans lequel au moins une partie de bordure (5) comportant :
- une première région rectangulaire (5a) adjacente à la surface d'affichage (2), et
- une deuxième région rectangulaire (5b) raccordée à la première région (5a), la deuxième région (5b) s'étendant parallèlement à la première région (5a) et présentant une longueur supérieure à celle de la première région (5a),
on plie la partie de bordure en rabattant la deuxième région (5b) sous la première région (5a) de sorte que deux extrémités (6) de la deuxième région (5b) font saillie de part et d'autre de la première région (5a) et forment des pistes de solidarisation avec d'autres parties de bordure.

13. Procédé selon l'une quelconque des revendications précédentes, dans lequel l'une au moins des parties de bordure comporte un pli écrasé (17).

14. Panneau comportant une partie principale définissant une surface d'affichage (2 ; 19) avec au moins un bord arrondi (3) et comprenant en outre une bordure adjacente à la partie principale au moins le long dudit bord arrondi, **caractérisé par le fait que** la bordure comporte au moins une zone de solidarisation, notamment de soudure, de deux parties de bordure séparées, les deux parties de bordures étant superposées l'une sur l'autre dans la zone de solidarisation, l'une au moins des deux parties de bordure étant conformée pour que la bordure soit sensiblement dépourvue de relief en saillie vers l'extérieur.

15. Panneau selon la revendication 14, dans lequel l'une des deux parties de bordure comporte, à son extrémité à laquelle se raccorde l'autre partie de bordure, un décrochement (16 ; 24) ayant une profondeur sensiblement égale à l'épaisseur de la l'autre partie de bordure.

16. Panneau selon la revendication 14, dans lequel, au moins une partie de bordure (5) comportant :
- une première région rectangulaire (5a) adjacente à la surface d'affichage (2), et
- une deuxième région rectangulaire (5b) raccordée à la première région (5a), la deuxième région (5b) s'étendant parallèlement à la première région (5a) et présentant une longueur supérieure à celle de la première région (5a),
la partie de bordure est pliée de sorte que la deuxième région (5b) est rabattue sous la première région (5a), deux extrémités (6) de la deuxième région (5b) faisant saillie de part et d'autre de la première région (5a) et formant des pistes de solidarisation avec d'autres parties de bordure.

## Claims

1. A method of fabricating a panel (15), in particular a signaling panel, the method comprising the following steps:
· providing a metal sheet (1; 19) presenting a main portion defining a display surface (2), and including at least one rounded edge (3);
cutting the sheet metal in such a manner as to provide at least one margin portion (5; 8; 5'; 21) adjacent to its main portion; and
· folding the margin portion(s);
the method being **characterized by** the following steps:
forming a margin (10; 10'; 23) adjacent to the main portion, along the rounded edge, using two separate margin portions or an insert (23), at least one of the two margin portions or the insert (10; 10'; 23) being for fitting closely round the rounded edge (3) of the main portion (2); and
assembling said two margin portions or the insert (5, 10; 5', 10'; 21, 23) and securing them, in particular by welding or brazing.

2. A method according to claim 1, **characterized by** the fact that one of the margin portions (5; 5'; 21) extends solely along a rectilinear edge of the main portion.

3. A method according to claim 1 or claim 2, **characterized by** the fact that a first of the margin portions (10'; 23) includes, at its end whereby it is connected to one of the second margin portions, a setback (16; 24) in particular of depth substantially equal to the thickness of the second margin portion.

4. A method according to any preceding claim, **characterized by** the fact that the rounded edge (3) presents a circularly arcuate shape.

5. A method according to any preceding claim, **characterized by** the fact that the rounded edge is made by being cut out from the metal sheet.

6. A method according to any preceding claim, **characterized by** the fact that it includes the following steps:
· on one of the margin portions (8), making an end portion (10; 10'), in particular by cutting out the metal sheet (2), which end portion (10; 10') has an edge (11), in particular a straight edge, arranged in the folded state to fit closely to the rounded edge (3) of the main portion; and
· pressing down the end portion (10; 10') along the rounded edge (3), by folding it.

7. A method according to claim 6, **characterized by** the fact that the end portion (10; 10') presents a shape that is substantially rectangular, in particular being connected to the remainder of the sheet along a short side of the rectangle.

8. A method according to claim 6 or claim 7, **characterized by** the fact that it includes the following step:
prior to pressing down the end portion (10; 10') along the rounded edge, folding the corresponding margin portion (8).

9. A method according to any one of claims 1 to 5, **characterized by** the fact that it includes the following step:
fitting the insert (23) onto one of the margin portions (21) after said portion (21) has been folded, which the insert (23) is arranged to fit closely to the rounded edge (3) of the main portion.

10. A method according to any preceding claim, **characterized by** the fact that the metal sheet is made of steel or of aluminum alloy.

11. A method according to any preceding claim, in which the margin portion(s) (8) is/are folded in such a manner as to extend substantially perpendicularly to the main portion.

12. A method according to claim 1 or claim 2, in which at least one margin portion (5) comprises:
· a first rectangular region (5a) adjacent to the display surface (2); and
· a second rectangular region (5b) connected to the first region (5a), the second region (5b) extending parallel to the first region (5a) and presenting a length that is greater than that of first region (5a);
in which the margin portion is folded by pressing back the second region (5b) under the first region (5a) such that both ends (6) of the second region (5b) project from either side of the first region (5a) and form tabs for securing to other margin portions.

13. A method according to any preceding claim, in which at least one of the margin portions includes a flattened fold (17).

14. A panel including a main portion defining a display area (2; 19) having at least one rounded edge (3) and further including a margin adjacent to the main portion at least along said rounded edge, the panel being **characterized by** the fact that the margin includes at least one fastener zone, in particular for welding or brazing together two separate margin portions, the two margin portions being superposed one on the other in the fastener zone, at least one of the two margin portions being shaped so that the margin is substantially free of any relief projecting outwards.

15. A panel according to claim 14, in which one of the two margin portions includes a setback (16; 24) at its end that is connected to the other margin portion, which setback (16; 24) presents a depth that is substantially equal to the thickness of the other margin portion.

16. A panel according to claim 14, in which at least one margin portion (5) comprises:
· a first rectangular region (5a) adjacent to the display surface (2); and
· a second rectangular region (5b) connected to the first region (5a), the second region (5b) extending parallel to the first region (5a) and presenting a length that is longer than that of the first region (5a);
in which the margin portion is folded so that the second region (5b) is pressed down under the first region (5a), both ends (6) of the second region (5b) projecting on either side of the first region (5a) and forming tabs for fastening with other margin portions.

## Patentansprüche

1. Verfahren zur Herstellung einer Tafel (15), insbesondere einer Anzeigetafel, wobei das Verfahren die folgenden Schritte umfasst:
- Bereitstellung einer Blechplatte (1; 19), die einen Hauptteil aufweist, der eine Anzeigefläche (2) definiert, und der mindestens einen abgerundeten Rand (3) umfasst,
- Herstellung mindestens eines Umrandungsteils (5; 8; 5'; 21), der an den Hauptteil angrenzt, durch Ausschneiden aus der Blechplatte;
- Falten des oder der Umrandungsteil(e), **gekennzeichnet durch** die folgenden Schritte:
- Bildung einer Umrandung (10; 10'; 23), die an den Hauptteil angrenzt, entlang des abgerundeten Randes mit Hilfe von zwei getrennten Umrandungsteilen oder eines Einsatzes (23), wobei mindestens einer der beiden Umrandungsteile oder der Einsatz (10; 10'; 23) dazu bestimmt ist, sich an den abgerundeten Rand (3) des Hauptteils (2) anzulegen, und
- Zusammenbau dieser beiden Umrandungsteile oder des Einsatzes (5, 10; 5', 10'; 21, 23) und Verbindung insbesondere **durch** Schweißen oder Löten.

2. Verfahren nach Anspruch 1, **dadurch gekennzeichnet, dass** sich einer der Umrandungsteile (5; 5'; 21) nur entlang eines geraden Randes des Hauptteils erstreckt.

3. Verfahren nach einem der Ansprüche 1 und 2, **dadurch gekennzeichnet, dass** ein erster der Umrandungsteile (10'; 23) an seinem Ende, an dem sich ein zweiter der Umrandungsteile anschließt, einen Absatz (16; 24) umfasst, der insbesondere eine Tiefe im Wesentlichen gleich der Dicke des zweiten Umrandungsteils hat.

4. Verfahren nach einem der vorhergehenden Ansprüche, **dadurch gekennzeichnet, dass** der abgerundete Rand (3) eine Kreisbogenform aufweist.

5. Verfahren nach einem der vorhergehenden Ansprüche, **dadurch gekennzeichnet, dass** der abgerundete Rand durch Ausschneiden aus der Blechplatte hergestellt wird.

6. Verfahren nach einem der vorhergehenden Ansprüche, **dadurch gekennzeichnet, dass** es die folgenden Schritte umfasst:
- Herstellung eines Endabschnitts (10; 10') auf einem der Umrandungsteile (8) insbesondere durch Ausschneiden aus der Blechplatte (2), der einen insbesondere geraden Rand (11) aufweist, der dazu vorgesehen ist, sich im gefalteten Zustand an den abgerundeten Rand (3) des Hauptteils anzulegen,
- Umlegen des Endabschnitts (10; 10') entlang des abgerundeten Randes (3) durch Falten

7. Verfahren nach Anspruch 6, **dadurch gekennzeichnet, dass** der Endabschnitt (10; 10') eine im Wesentlichen rechteckige Form aufweist, wobei er insbesondere mit der übrigen Platte entlang einer kleinen Seite des Rechtecks verbunden ist.

8. Verfahren nach einem der Ansprüche 6 und 7, **dadurch gekennzeichnet, dass** es den folgenden Schritt umfasst:
- vor dem Umlegen des Endabschnittes (10; 10') entlang des abgerundeten Randes Falten des entsprechenden Umrandungsteils (8).

9. Verfahren nach einem der Ansprüche 1 bis 5, **dadurch gekennzeichnet, dass** es den folgenden Schritt umfasst:
- auf einen der Umrandungsteile (21) nach dem Falten dieses Teils( (21) Aufsetzen des Einsatzes (23); der derart angeordnet ist, dass er sich an den abgerundeten Rand (3) des Hauptteils anlegt.

10. Verfahren nach einem vorhergehenden Ansprüche, **dadurch gekennzeichnet, dass** die Blechplatte aus Stahl oder Aluminiumlegierung hergestellt ist.

11. Verfahren nach einem der vorhergehenden Ansprüche, bei dem der oder die Umrandungsteile (8) derart gefaltet werden, dass sie sich im Wesentlichen senkrecht auf den Hauptteil erstrecken.

12. Verfahren nach Anspruch 1 oder 2, bei dem mindestens ein Umrandungsteil (5) umfasst:
- einen ersten rechteckigen Bereich (5a), der an die Anzeigefläche (2) angrenzt, und
- einen zweiten rechteckigen Bereich (5b), der an den ersten Bereich (5a) anschließt, wobei sich der zweite Bereich (5b) parallel zum ersten Bereich (5a) erstreckt und eine größere Länge als jene des ersten Bereichs (5a) aufweist,
wobei der Umrandungsteil durch Umlegen des zweiten Bereichs (5b) unter den ersten Bereich (5a) gefaltet wird, so dass zwei Enden (6) des zweiten Bereichs (5b) beiderseits des ersten Bereichs (5a) überragen und Spuren zur Verbindung mit weiteren Umrandungsteilen bilden.

13. Verfahren nach einem der vorhergehenden Ansprüche, bei dem mindestens einer der Umrandungsteile eine Quetschfalte (17) umfasst.

14. Tafel, umfassend einen Hauptteil, der eine Anzeigefläche (2; 19) definiert, mit mindestens einem abgerundeten Rand (3) und umfassend ferner eine Umrandung, die an den Hauptteil mindestens entlang des abgerundeten Randes angrenzt, **dadurch gekennzeichnet, dass** die Umrandung mindestens eine Zone zur Verbindung, insbesondere durch Schweißen oder Löten, von zwei getrennten Umrandungsteilen umfasst, wobei die beiden Umrandungsteile übereinander in der Verbindungszone gelagert sind, wobei mindestens einer der beiden Umrandungsteile derart ausgeführt ist, dass die Umrandung im Wesentlichen kein nach außen überragendes Relief aufweist.

15. Tafel nach Anspruch 14, bei der einer der beiden Umrandungsteile an seinem Ende, mit dem er an den anderen Umrandungsteil anschließt, einen Absatz (16; 24) umfasst, der eine Tiefe im Wesentlichen gleich der Dicke des anderen Umrandungsteils aufweist.

16. Tafel nach Anspruch 14, bei der mindestens ein Umrandungsteil (5) umfasst:
- einen ersten rechteckigen Bereich (5a), der an die Anzeigefläche (2) angrenzt, und
- einen zweiten rechteckigen Bereich (5b), der an den ersten Bereich (5a) anschließt, wobei sich der zweite Bereich (5b) parallel zum ersten Bereich (5a) erstreckt und eine größere Länge als jene des ersten Bereichs (5a) aufweist,
wobei der Umrandungsteil derart gefaltet ist, dass der zweite Bereich (5b) unter den ersten Bereich (5a) umgelegt wird, so dass zwei Enden (6) des zweiten Bereichs (5b) beiderseits des ersten Bereichs (5a) überragen und Spuren zur Verbindung mit weiteren Umrandungsteilen bilden.
